# FASCICULE DE BREVET EUROPEEN

(11) **EP 0 663 976 B1**
(45) Date de publication et mention de la délivrance du brevet: **08.01.1997**
(21) Numéro de dépôt: 93920888.0
(22) Date de dépôt: 16.09.1993
(51) Int. Cl.: E01F 9/011

(54) **ELEMENT DE SIGNALISATION ROUTIERE ET VEHICULE POUR LE DEPOT ET LE RAMASSAGE DE CET ELEMENT**
STRASSENMARKIERUNGSPFOSTEN UND KRAFTFAHRZEUGE FÜR DAS LEGEN UND WEGNEHMEN DERSELBEN
ROAD MARKER ELEMENT AND VEHICLE FOR PLACING AND PICKING UP SAID ELEMENT

(30) Priorité: 17.09.1992 FR 9211107
(43) Date de publication de la demande: 26.07.1995
(73) Titulaire: SOCIETE DES AUTOROUTES PARIS-RHIN-RHONE, F-21850 Saint Apollinaire (FR)
(72) Inventeur: AVERSENQ, Bernard, F-71530 Crissey (FR)
(74) Mandataire: Maureau, Philippe
(86) Numéro de dépôt international: FR9300892
(87) Numéro de publication internationale: WO9406968

(56) Documents cités:
- EP-A- 0 145 625
- EP-A- 0 155 461
- FR-A- 2 580 008
- US-A- 5 036 791

## Description

La présente invention concerne un élément de signalisation routière et le véhicule pour le dépôt et le ramassage de cet élément.

Les travaux effectués sur les chantiers de routes et d'autoroutes exigent le plus souvent un balisage, plus généralement une signalisation routière.

Celle-ci est réalisée en déposant sur la chaussée des éléments de signalisation tels que des cônes de LUBEC, des balises, des panneaux de signalisation et, ultérieurement, en procédant à l'enlèvement de ces éléments de signalisation.

Ces opérations sont à ce jour réalisées, soit par une personne qui se déplace à pieds le long du chantier, soit en utilisant un véhicule, une personne se penchant à travers une ouverture latérale du véhicule pour déposer ou pour enlever les éléments de signalisation. Compte tenu des vitesses élevées des véhicules circulant sur la chaussée, la mise en place de la signalisation est une opération dangereuse.

Pour remédier à cet inconvénient, le FR-A-2 580 008 décrit une balise routière susceptible d'être déposée et ramassée automatiquement, à l'aide d'un véhicule équipé en conséquence. La balise décrite présente une partie supérieure sensiblement conique et une partie inférieure lestée et à bords arrondis. Ainsi, cette balise peut, à la manière d'un culbuto, se redresser d'elle-même lorsqu'elle est couchée au moment de son dépôt ou à la suite d'un choc. La balise peut être équipée, à son extrémité supérieure, de moyens d'accrochage, sous forme d'une tige axiale comportant une butée sphérique. Dans ce cas, le dispositif de ramassage se présente sous la forme d'un râteau horizontal ou légèrement oblique faisant saillie latéralement du véhicule. Ce râteau est disposé à une hauteur telle que la tige de la balise vient s'insérer entre deux des dents du râteau lorsque le véhicule passe à proximité de la balise, la butée permettant de retenir cette dernière verticalement dans le râteau. Un mouvement de translation des dents permet d'assurer une évacuation de la balise vers le véhicule aussitôt le ramassage effectué.

Cette balise et ce dispositif de ramassage présentent des inconvénients importants, pour ne pas dire rédhibitoires.

En effet, une telle balise est inutilisable en pratique, étant donné qu'elle n'est pas stable en position et qu'elle peut, lorsqu'elle est inclinée, par exemple, sous l'effet du vent ou lorsque la chaussée est elle-même inclinée, se déplacer vers les voies de circulation. De plus, si elle venait à être percutée par un véhicule, elle serait susceptible de lui causer des dégâts importants compte tenu du lestage de son embase.

Le dispositif précité, quant à lui, ne permet que le ramassage des balises et non leur dépôt sur la chaussée.

Le EP-A-0 145 625 décrit d'autres dispositifs de dépôt et de ramassage de balises, ces balises comprenant des embases carrées perpendiculaires à leur axe longitudinal, qui assurent leur stabilité.

Ces dispositifs sont relativement complexes et volumineux et sont, en outre, inaptes à ramasser les balises dans toutes les circonstances.

La présente invention vise à remédier à ces inconvénients, en fournissant un élément de signalisation stable en position tant dressée que renversée et pouvant être déposé et ramassé en toutes circonstances.

L'élément de signalisation routière qu'elle concerne, du type comprenant un corps muni d'une tête de préhension apte à prendre appui contre les dents parallèles d'un râteau de manipulation, est conformé pour occuper plusieurs positions stables sur le sol et comprend au moins une autre tête de préhension, lesdites têtes de préhension étant aménagées de manière à ce qu'au moins l'une d'entre elles se trouve dans la partie supérieure de l'élément et soit tournée vers le haut, quelle que soit la position stable qu'occupe l'élément par rapport au sol.

Ainsi, l'élément peut être ramassé par des moyens appropriés montés à hauteur adéquate dans un véhicule, et ce, quelle que soit la position stable qu'il occupe, debout ou renversé.

L'invention est notamment destinée aux éléments de signalisation comprenant un corps et une embase polyédrique, perpendiculaire à l'axe longitudinal du corps, permettant de stabiliser l'élément même lorsque celui-ci est renversé. Dans ce cas, les têtes de préhension, outre celles aménagées à l'extrémité du corps opposée à l'embase, sont aménagées dans l'embase elle-même.

Avantageusement, chaque tête de préhension est aménagée de manière à être inscrite à l'intérieur du polyèdre que définissent, d'une part, l'extrémité du corps de l'élément opposée à l'embase et, d'autre part, les angles de l'embase.

L'invention a également pour objet des véhicules de signalisation routière destinés à la pose et à la reprise des éléments de signalisation selon l'une quelconque des définitions précédentes.

Selon l'invention, le véhicule comporte une plateforme mobile, sur laquelle est monté au moins un support de râteaux de manipulation, un support étant susceptible de placer un râteau de manipulation qu'il supporte à droite de ladite plateforme mobile, un autre support étant susceptible de placer un râteau de manipulation qu'il supporte à gauche de la plateforme mobile. Selon une variante, le véhicule comporte une plateforme mobile, sur laquelle est monté pivotant autour d'un axe vertical un support dudit râteau de manipulation, de manière que ce râteau de manipulation puisse être placé sélectivement, au moyen d'un pivotement du support autour dudit axe vertical, à droite ou à gauche de ladite plateforme.

Les dispositions suivantes peuvent en outre être adoptées :
- le râteau de manipulation comprend des dents contenues dans au moins deux plans parallèles dont la hauteur correspond sensiblement, pour l'un des groupes de dents, à la hauteur de la tête de préhension en position "dressée" de l'élément de signalisation, et, pour l'autre groupe, à la hauteur de la tête de préhension en position renversée de l'élément de signalisation ;
- un support de râteau de manipulation comprend une rampe de réglage de la hauteur de ce râteau de manipulation, un coulisseau, qui est monté coulissant le long de ladite rampe et un dispositif de réglage du coulissement de ce coulisseau, le râteau de manipulation étant monté sur le coulisseau ;
- les éléments de guidage de la rampe présentent une première partie, située entre la partie basse et un emplacement déterminé de la rampe, ayant une orientation déterminée sensiblement constante maintenant l'horizontalité des dents du râteau, prolongée en partie haute de la rampe par une deuxième partie, dont l'orientation, différente de ladite orientation déterminée, provoque une inclinaison des dents du râteau de manipulation par rapport à l'horizontale et l'évacuation subséquente de la tige de manipulation de l'organe de signalisation hors des dents du râteau de manipulation ;
- en variante, le support comporte une butée, qui est disposée de manière à interférer avec les têtes des organes de signalisation éventuellement supportés par le râteau, de manière, en partie haute de la rampe, à pousser lesdites têtes hors des dents du râteau de manipulation ;
- un emplacement de stockage est ménagé sur la plateforme et comprend une paroi tronconique, d'axe vertical, convergente vers la plateforme, la zone de dégagement de la tête d'un organe de signalisation hors des dents du râteau de manipulation étant placée à proximité dudit axe de la paroi tronconique ;
- chaque râteau de manipulation est susceptible d'être placé à une distance déterminée du sol, et d'être monté oscillant verticalement autour d'une position moyenne correspondant à ladite distance déterminée, le râteau étant à cet effet attelé à un dispositif générateur d'oscillations ;
- le dispositif générateur d'oscillations, selon une première réalisation, comprend une came attelée en rotation à un organe de déplacement, dont est muni le véhicule, et attelée audit râteau de manipulation, de manière à l'abaisser et à l'élever alternativement par rapport à ladite position moyenne et, selon une deuxième réalisation, comprend un dispositif de mesure du trajet parcouru, associé à un générateur d'impulsions attelé audit râteau de manipulation, de manière à l'abaisser et à l'élever alternativement par rapport à ladite position moyenne selon un pas choisi dudit trajet pour générer les impulsions.

Pour sa bonne compréhension, l'invention va être à nouveau décrite ci-dessous, en référence au dessin schématique annexé représentant, à titre d'exemples non limitatifs, plusieurs formes de réalisation de l'élément de signalisation routière et du véhicule qu'elle concerne.

Dans ce dessin,
- la figure 1 représente un cône de LUBEC conforme à l'invention, dans une première position ;
- la figure 2 représente le cône de LUBEC de la figure 1, dans une deuxième position ;
- la figure 3 est une vue suivant flèche F de la figure 2 ;
- les figures 4, 5A et 5B représentent des variantes d'embases de cônes de LUBEC conformes à l'invention ;
- la figure 6 est une vue en perspective de la phase de préhension d'un cône de LUBEC conforme à l'invention ;
- la figure 7 est une vue en perspective d'un rateau de manipulation d'un cône de LUBEC conforme à l'invention ;
- les figures 8A à 8D sont des vues partielles et à échelle agrandie de l'embase d'un cône de LUBEC, selon différentes formes de réalisation ;
- la figure 9 est une vue en perspective d'un cône de LUBEC et d'une partie d'un râteau pour sa préhension, selon une autre forme de réalisation ;
- la figure 10 est une vue en coupe axiale de deux cônes empilés ;
- les figures 11 et 12 sont des vues simplifiées de l'arrière d'un véhicule conforme à l'invention selon deux réalisations conformes à l'invention ;
- la figure 13 est une vue de dessus du véhicule de la figure 12 ;
- la figure 14 est une vue en élévation de côté, suivant flèche G de la figure 13 ;
- les fiqures 15 et 16 sont des sections suivant XV-XV et XVI-XVI de la figure 14 ;
- les figures 17A,17B sont des vues d'arrière et de côté, respectivement, d'une variante de réalisation d'un ensemble conforme à l'invention, dans une première configuration d'utilisation ;
- les figures 18A,18B sont des vues analogues aux figures 17A,17B, du même ensemble, dans une deuxième configuration d'utilisation ;
- la figure 19 est une vue de l'arrière d'un véhicule conforme à l'invention ;
- les figures 20A,20B sont des vues de deux variantes d'un détail du véhicule de la figure 19 ;
- la figure 21 est une vue de l'arrière d'une variante conforme à l'invention du véhicule de la figure 19 ;
- la figure 22 est une vue en plan, de dessous, d'un véhicule conforme à l'invention ;
- la figure 23 en est une vue partielle, en perspective ; et
- la figure 24 est une vue en coupe transversale.

Les figures 1 à 3 représentent un cône de LUBEC comprenant une embase 1, par l'intermédiaire de laquelle le cône repose sur le sol 2 en configuration normale de signalisation routière, un corps tronconique 3 portant les bandes signalisatrices de couleurs, dont l'axe 4 s'érige verticalement lorsque l'embase 1 repose sur le sol 2. L'embase 1 est conformée sensiblement en un triangle équilatéral et l'ensemble de l'embase 1 et du cône tronconique 3 s'inscrit dans un tétraèdre à quatre sommets 5.

Comme cela est représenté sur les trois figures, qu'il repose normalement sur son embase 1 (figure 1), ou qu'il ait été basculé autour d'un côté 8 de son embase triangulaire (figures 2 et 3), le cône présente une tête de préhension, comprenant une tête 7 proprement dite, de diamètre D7, et une tige 6, de diamètre D6 inférieur à D7, qui la relie au corps tronconique 3, s'étendant verticalement vers celui des quatre sommets 5 le plus élevé, ceci quel que soit le côté 8 de l'embase 1 sur lequel repose le cône lorsqu'il a été basculé autour de ce côté 8, ou encore que le cône repose sur son embase 1.

La figure 6 représente un râteau simple de manipulation 10, à dents 9 parallèles entre elles et au sol 2, écartées l'une de la suivante d'une distance D9 supérieure au diamètre D6 des tiges 6, et inférieure au diamètre D7 des têtes 7, de sorte que, lors d'un déplacement dudit râteau 10 parallèlement à ses dents 9, bien entendu en réglant la hauteur des dents 9 par rapport au sol pour la rendre égale à la hauteur moyenne H6 de la tige 6 érigée vers le haut, il est possible d'introduire la tige 6 entre deux dents 9 et de manipuler le cône de LUBEC, soit pour le déposer sur le sol 2, soit pour l'enlever du sol 2.

Si les tiges 6 d'un cône de LUBEC s'érigent vers le haut à des hauteurs différentes H6A et H6B par rapport au sol 2, il est pratique d'utiliser un ensemble comprenant deux râteaux de manipulation 10A,10B (figure 7), dont les dents 9 sont contenues dans les plans horizontaux écartés du sol de distances égales aux hauteurs H6A et H6B, respectivement. Ces deux râteaux de manipulation 10A et 10B sont montés sur une armature unique 11.

Par ailleurs, la forme triangulaire de l'embase 1, qui est la forme la plus simple permettant à la fois des basculements du cône de LUBEC en des configurations déterminées dans lesquelles une tige 6 s'érige verticalement et vers le haut, et le maintien stable desdites configurations, n'est pas la seule à pouvoir être adoptée. Les figures 4,5A et 5B montrent des embases de cônes de LUBEC, également conformes à l'invention, qui sont, l'une (figure 4) de forme générale carrée, à deux tiges 6 et deux têtes 7 par côté pour assurer la stabilité des configurations déterminées dans lesquelles au moins une, ici deux, tiges 6 s'érigent verticalement vers le haut, les autres (figures 5A et 5B) de forme générale pentagonale, l'embase étant alors munie de cinq tiges 6 et cinq têtes 7.

Les figures 8A à 8D montrent différentes variantes de réalisation des têtes de préhension, aménagées dans des embases 1 de forme triangulaire.

La tige 6 comportant la tête 7 peut être simple (figure 8A) ou double (figure 8B), de forme cylindrique (figures 8A,8B) ou parallélépipédique et d'épaisseur égale à celle de l'embase (figure 8C).

La tête de préhension peut également être constituée par un "anneau" périphérique 40 délimitant, avec l'embase 1 qui est interrompue au niveau de ses angles, une ouverture 41 d'engagement d'une ou plusieurs dents 9 du rateau 10.

La figure 9 montre une autre forme de réalisation des têtes de préhension du cône en position renversée, présentant l'avantage de pouvoir être appliquée sur des cônes préexistants, à embase carrée. Dans cette forme de réalisation, des lumières 42 sont aménagées dans l'embase 1 pour recevoir les dents 9 du râteau 10, spécialement prévues pour être engagées au travers de ces lumières 42.

Il apparaît sur les figures que, dans tous les cas, chaque tête de préhension, est aménagée de manière à être inscrite à l'intérieur du polyèdre que définissent l'extrémité du corps 3 de l'élément opposé à l'embase 1, d'une part, et les angles de l'embase 1, d'autre part. Ainsi, comme cela est visible sur la figure 10, l'empilage des éléments n'est pas gêné par les têtes de préhension et se réalise de la même manière que pour les cônes existants.

La figure 10 montre également que les éléments peuvent comprendre un trou 43 aménagé selon leur axe longitudinal, ce trou étant destiné à recevoir le doigt d'une platine supportant un feu de signalisation.

La figure 11 représente l'arrière d'un véhicule de maintenance et/ou de chantier qui comporte une plateforme 12 montée mobile sur des roues 13, plateforme sur laquelle sont montées deux rampes inclinées 14 et 15 de support et de guidage d'armatures 11 de râteaux de manipulation 10A,10B ou 10.

Dans cet exemple de réalisation, la rampe 14 a sa partie supérieure voisine de l'axe vertical médian 17 de la plateforme 12 et sa partie inférieure voisine du côté arrière gauche de la plateforme. Une armature 11 supportant deux râteaux de manipulation 10A,10B est montée coulissante, au moyen d'un coulisseau 16 et d'une chaîne sans fin 37, le long de la rampe de manière que les râteaux de manipulation puissent d'une part saisir un cône de LUBEC (1-3) qui repose sur le sol 2, quelle que soit sa position et, d'autre part, soulever ce cône de LUBEC jusqu'à le placer à l'intérieur du véhicule au-dessus de la plateforme 12, à l'emplacement où il sera entreposé. Est expliqué ci-après, en regard des figures 14 à 18B,22 et 23, le procédé de dépose des cônes de LUBEC hors des dents des râteaux de manipulation et de leur mise en réserve sur la plateforme 12.

La rampe 15 a sa partie supérieure voisine de l'axe vertical médian 17 de la plateforme 12 et sa partie inférieure voisine du côté arrière droit de la plateforme. Une roue auxiliaire 18, à laquelle est attelé un dispositif 19 générateur d'oscillations, roule sur le sol 2 et provoque l'abaissement périodique d'un râteau de manipulation 10, préalablement disposé en position basse le long de la rampe 15. L'oscillation périodique du râteau de manipulation permet de déposer un cône de LUBEC (1-3), dont l'embase 1 a été préalablement disposé à proximité du sol 2, sur le sol 2. L'armature 11 du râteau de manipulation 10 est par ailleurs montée coulissante le long de la rampe 15 par l'intermédiaire d'un coulisseau 20 et d'une chaîne sans fin 37.

Ainsi, au moyen de la plateforme mobile 12 de la figure 11, il est possible simultanément, d'une part, de poser des cônes de LUBEC d'un côté de la plateforme, d'autre part, d'enlever ceux préalablement posés de l'autre côté de la plateforme, sans qu'un opérateur ne doive se pencher en dehors de la plateforme. Il est donc possible de modifier la ligne des cônes posés en un seul passage de la plateforme mobile. Hors utilisation, le râteau 10 remonte totalement dans le véhicule et ne dépasse ainsi pas de celui-ci.

Les figures 12 et 13 représentent une variante de plateforme 12 mobile ne comportant qu'une seule rampe inclinée 21, qui, par contre, est montée pivotante autour de l'axe médian 17 de la plateforme 12. Ainsi, cette rampe inclinée 21 permet de reprendre et/ou de déposer des cônes de LUBEC, aussi bien du côté droit que du côté gauche de la plateforme 12. Elle permet notamment de mettre en place, d'un premier côté de la plateforme, une rangée de cônes de LUBEC, ou d'autres éléments de signalisation, tels que balises ou panneaux, tout en enlevant les cônes de LUBEC préalablement disposés en une rangée du deuxième côté de la plateforme. La rampe inclinée 21 pivote autour de l'axe vertical 17, reprend un cône de LUBEC du deuxième côté pour le remettre en place le long du premier côté. Il est ainsi possible, avec seulement un élément de signalisation en excédent par rapport à ceux d'une des rangées de réaliser le déplacement des éléments de signalisation d'une rangée vers l'autre rangée et de réaliser le ripage de la voie de balisage.

Les figures 14 à 16 représentent le détail d'exemples de dispositions permettant l'éjection automatique, hors des dents d'un râteau de manipulation 10, d'un cône de LUBEC préalablement enlevé par lesdites dents. La rampe 22 est contenue dans un plan transversal vertical perpendiculaire à la direction de déplacement D de la plateforme mobile 12 et est inclinée depuis son extrémité supérieure 22A, voisine de l'axe médian de la plateforme, jusqu'à son extrémité inférieure 22B, voisine de l'un des côtés, droit ou gauche, de la plateforme 12. Le coulisseau 23, dont est solidaire l'armature 11, support du râteau de manipulation 10, est guidé par deux câbles 24 ou analogues (tirants, tiges, barres). De l'extrémité inférieure 22A jusqu'à une hauteur HC par rapport à la plateforme 12, les câbles 24 sont parallèles et contenus dans un plan incliné par rapport à la verticale. La conformation de la fixation de l'armature 11 sur le coulisseau 23 est telle que les dents du râteau de manipulation restent parallèles à la direction D, c'est-à-dire horizontales. Le cône de LUBEC, préalablement saisi par sa tête de préhension 7 qui repose sur deux dents successives, reste suspendu au râteau de manipulation 10. Au-delà de la hauteur HC, le plan des câbles 24, selon la section représentée sur la figure 16, s'incline par rapport à la direction D (et par rapport à l'horizontale) et les dents 9 du râteau de manipulation 10 ont la même inclinaison, leurs extrémités libres 9A constituant la partie basse de ces dents, de sorte qu'au-delà de la hauteur HC le cône de LUBEC s'échappe par gravité hors des dents 9 et tombe sur la plateforme 12.

Les figures 17A,17B,18A,18B représentent une variante de réalisation du dispositif de dégagement du cône de LUBEC hors des dents 9 du râteau de manipulation 10. Une pièce telle qu'un coin, formant butée 25, est disposée à une hauteur déterminée HC par rapport à la plateforme 12, le long des câbles 24, de manière à interférer avec la tête 7 d'un cône de LUBEC suspendu aux dents 9 d'un râteau de manipulation 10. Lorsque le râteau de manipulation 10 est déplacé le long des câbles 24, dans le sens de son élévation par rapport à la plateforme 12, la tête 7 d'un cône de LUBEC (1-3) initialement suspendu entre deux dents 9 se présente en regard de la pièce formant butée 25 (figures 17A,17B). L'élévation du râteau de manipulation se poursuivant, la tête 7 est immobilisée en appui sur la pièce 25, qui la pousse hors des dents 9, libérant ainsi le cône de LUBEC, qui tombe sur la plateforme 12 (figures 18A,18B).

Les figures 19,20A,20B représentent la disposition de la figure 11 relative à la roue auxiliaire 18. La roue 18 roule sur le sol à la même vitesse linéaire que la roue 13 (toutes deux parcourent la même distance). Une came ondulée 26, telle que représentée sur la figure 20A (à quatre sommets 27 et quatre creux 28), ou sur la figure 20B (à huit sommets 27 et huit creux 28), est solidaire en rotation de la roue 18. Une tige verticale relie l'armature 11 de support du râteau de manipulation 10 à la surface de la came. Lorsque la tige est en appui sur un sommet 27 de la came 26 (figure 19), le socle 1 d'un cône de LUBEC (1-3) suspendu au râteau de manipulation 10 est hors d'appui du sol 2, et le cône de LUBEC reste suspendu audit râteau de manipulation. Lorsque la tige est en appui sur un creux 28 de la came 26, l'armature 11 est placée à un niveau inférieur à celui de la figure 11, le râteau de manipulation 10 est abaissé jusqu'à ce que le socle 1 du cône de LUBEC repose sur le sol 2. Le véhicule poursuivant son déplacement, le cône de LUBEC reste sur le sol à l'emplacement où il a été déposé, les dents 9 du râteau de manipulation se retirant de la face inférieure de la tête 7. Ainsi, à chaque fois que la came 26 a effectué une rotation séparant deux creux 28 successifs, un cône de LUBEC est déposé sur le sol 2. Les creux 28 et les sommets 27 d'une came 26 étant répartis angulairement de manière régulière, le dispositif 19, qui comprend la came 26 et la tige, permet de déposer les cônes de LUBEC à intervalles réguliers sur le sol 2. Le râteau de manipulation 10 oscille autour d'une position moyenne déterminée entre une position permettant la pose d'un cône de LUBEC sur le sol 2 et une position où le cône de LUBEC est suspendu au-dessus du sol, avant sa pose.

La figure 21 représente schématiquement une variante de réalisation. Un bras 30 est attelé (31) à l'armature 11, et fait partie d'un générateur d'impulsions 32 qui délivre une impulsion d'abaissement de l'armature 11 lorsqu'un dispositif de mesure 33 du trajet parcouru détecte qu'a été parcourue une distance depuis le dépôt du dernier cône de LUBEC sur le sol égale à l'intervalle désiré séparant deux cônes de LUBEC successifs. Les générateurs d'impulsions 32 et dispositifs de mesure 33 sont avantageusement réalisés sous forme d'éléments électroniques, réglables, l'ensemble ayant la même fonction que celle de la figure 16, et réalisant l'oscillation du râteau de manipulation autour d'une position déterminée, entre une position de pose d'un cône de LUBEC, et une position de suspension du cône de LUBEC avant sa pose sur le sol.

Les figures 22,23 et 24 représentent un dispositif de stockage automatique des cônes de LUBEC. A l'emplacement 12A de la plateforme 12 sont prévus, pour la mise en réserve des cônes de LUBEC, d'une part, une pluralité de guides 34 constitués chacun par deux parois 34A en secteur de cercle et, d'autre part, un tronc de cône 35 à grande base supérieure, d'axe vertical 36. Le cône 35 comprend lui-même deux parois 37 de guidage, en secteur de cercle et disposées perpendiculairement aux parois 34. Les câbles 24 de guidage du coulisseau 23 s'étendent au-dessus du tronc de cône 35, et au-delà de l'axe 36, jusqu'à l'emplacement prévu pour la séparation du cône de LUBEC d'avec le râteau de manipulation 10 (extrémité supérieure 22A de la rampe 22). Cette extrémité 22A est proche de l'axe 36 et est disposée de manière que lors de sa chute à l'intérieur du tronc de cône 35, le cône de LUBEC heurte d'abord, par l'intermédiaire de sa tête 7 ou de son corps 3, la lisière supérieure 35A du tronc de cône 35 et bascule pour que son socle creux 1 se glisse sur le corps 3 d'un cône de LUBEC précédemment déposé. La flèche K de la figure 24 montre le sens du basculement du cône de LUBEC lors de sa chute. Une fois empli des cônes de LUBEC qu'il peut mettre en réserve, le guide 34 est déplacé au moyen d'un convoyeur prévu à cet effet, et remplacé par un autre guide vide 34, destiné à un nouveau remplissage.

L'invention n'est pas limitée aux réalisations décrites, mais en couvre au contraire toutes les variantes qui pourraient leur être apportées sans sortir de leur cadre, défini par les revendications annexées.

Notamment l'invention décrite, qui se rapporte à la constitution des organes de signalisation par des cônes de LUBEC, n'est pas limitée à la manipulation seulement des cônes de LUBEC, mais est relative, d'une manière générale, à tous les organes de signalisation utilisés, tels que balises (types K5C par exemple), les balisettes, les panneaux de signalisation et, bien entendu aussi, les cônes de LUBEC.

Le corps 3 peut ne pas avoir une forme strictement conique. Par exemple, il peut présenter en section transversale une forme trilobée, c'est-à-dire à trois branches équidistantes, facilitant son empilage.

Le râteau peut comporter des dents asymétriques, c'est-à-dire, d'un côté, des dents adaptées à un type particulier de têtes de préhension (cf. par exemple les dents 9 représentées à la figure 6 pour la tête placée à l'extrémité du cône) et, de l'autre côté, des dents adaptées à la préhension du cône lorsqu'il est renversé (cf. figure 9), le râteau pouvant être pivoté pour mettre l'une ou l'autre des séries de dents en avant.

Le râteau peut comporter des moyens pour la commande automatique de son mouvement selon qu'un élément de signalisation est ou non engagé entre ses dents.

Les dents peuvent comprendre des moyens de rétention (aspérités, matériau anti-dérapant...) pour assurer le maintien des éléments de signalisation entre elles.

## Revendications

1. Elément de signalisation routière, du type comprenant un corps (3) muni d'une tête de préhension (7) apte à prendre appui contre les dents parallèles (9) d'un râteau de manipulation (10), caractérisé en ce qu'il est conformé pour occuper plusieurs positions stables sur le sol (2) et en ce qu'il comprend au moins une autre tête de préhension (7), lesdites têtes de préhension étant aménagées de manière à ce qu'au moins l'une d'entre elles se trouve dans la partie supérieure de l'élément et soit tournée vers le haut, quelle que soit la position stable qu'occupe l'élément par rapport au sol.

2. Elément de signalisation routière selon la revendication 1, comprenant un corps (3) et une embase polyédrique (1), perpendiculaire à l'axe longitudinal du corps, caractérisé en ce que les têtes de préhension (6,7) sont aménagées, pour l'une d'entre elles, dans l'extrémité du corps (3) opposée à l'embase (1) et, pour les autres, sont aménagées dans l'embase (1) elle-même.

3. Elément de signalisation routière selon la revendication 1 ou la revendication 2, caractérisé en ce que chaque tête de préhension (6,7) est aménagée de manière à être inscrite à l'intérieur du polyèdre que définissent, d'une part, l'extrémité du corps (3) de l'élément opposée à l'embase (1) et, d'autre part, les angles de l'embase (1).

4. Elément de signalisation routière selon l'une des revendications 1 à 3, caractérisé en ce qu'au moins une des têtes de préhension est constituée par une tête proprement dite (7) et par une tige (6), de plus faible section que la tête (7), qui relie la tête (7) au corps (3) ou à l'embase (1) de l'élément.

5. Elément de signalisation routière selon l'une des revendications 1 à 4, caractérisé en ce qu'au moins une des têtes de préhension est constituée par un "anneau" (40) délimitant, avec l'élément, une ouverture (41) d'engagement d'une ou plusieurs des dents (9) du râteau (10).

6. Elément de signalisation routière selon l'une des revendications 1 à 5, caractérisé en ce qu'au moins une des têtes de préhension est réalisée au moyen de lumières (42) aménagées dans l'élément pour recevoir les dents (9) du râteau (10).

7. Elément de signalisation routière selon l'une des revendications 2 à 6, caractérisé en ce que les têtes de préhension sont aménagées dans les angles de l'embase (1).

8. Elément de signalisation routière selon l'une des revendications 2 à 7, caractérisé en ce que les têtes de préhension sont aménagées dans les côtés de l'embase (1).

9. Elément de signalisation routière selon l'une des revendications 1 à 8, caractérisé en ce qu'il comprend un trou (43) aménagé selon son axe longitudinal, lui permettant de recevoir le doigt d'une platine supportant un feu de signalisation.

10. Elément de signalisation routière selon l'une des revendications 1 à 9, caractérisé en ce qu'il présente, en section transversale, une forme trilobée, c'est-à-dire à trois branches équidistantes, facilitant son empilage.

11. Véhicule de signalisation routière destiné à la pose et à la reprise d'éléments de signalisation selon l'une des revendications 1 à 10, caractérisé en ce qu'il comporte une plateforme mobile (12), sur laquelle est monté au moins un support (14) de râteaux de manipulation (10A,10B ; 10), un support (15) étant susceptible de placer un râteau de manipulation (10) qu'il supporte à droite de ladite plateforme mobile (12), un autre support (14) étant susceptible de placer un râteau de manipulation (10A,10B) qu'il supporte à gauche de la plateforme mobile (12).

12. Véhicule de signalisation routière destiné à la pose et à la reprise d'éléments de signalisation selon l'une des revendications 1 à 10, caractérisé en ce qu'il comporte une plateforme mobile (12), sur laquelle est monté pivotant autour d'un axe vertical (17) un support (21) dudit râteau de manipulation, de manière que ce râteau de manipulation (10A,10B) puisse être placé sélectivement, au moyen d'un pivotement du support autour dudit axe vertical (17), à droit ou à gauche de ladite plateforme (12).

13. Véhicule selon la revendication 11 ou la revendication 12, caractérisé en ce que le râteau de manipulation (10) comprend des dents (9) contenues dans au moins deux plans parallèles dont la hauteur correspond sensiblement, pour l'un (10A) des groupes de dents (9), à la hauteur de la tête de préhension (6,7) en position "dressée" de l'élément de signalisation et, pour l'autre groupe (10B), à la hauteur de la tête de préhension (6,7) en position renversée de l'élément de signalisation.

14. Véhicule selon l'une des revendications 11 à 13, caractérisé en ce qu'un support de râteau de manipulation comprend une rampe (21) de réglage de la hauteur de ce râteau de manipulation (10A,10B), un coulisseau (23), qui est monté coulissant le long de ladite rampe et un dispositif (37) de réglage du coulissement de ce coulisseau, le râteau de manipulation étant monté sur le coulisseau.

15. Véhicule selon la revendication 14, caractérisé en ce que les éléments de guidage (24) de la rampe présentent une première partie, située entre la partie basse (22B) et un emplacement déterminé (HC) de la rampe, ayant une orientation déterminée sensiblement constante maintenant l'horizontalité des dents (9) du rateau, prolongée en partie haute (22A) de la rampe par une deuxième partie, dont l'orientation, différente de ladite orientation déterminée, provoque une inclinaison des dents du râteau de manipulation par rapport à l'horizontale et l'évacuation subséquente de la tige de manipulation (6) de l'organe de signalisation hors des dents (9) du râteau de manipulation.

16. Véhicule selon la revendication 14, caractérisé en ce que le support comporte une butée (25) qui est disposée de manière à interférer avec les têtes (7) des organes de signalisation éventuellement supportés par le râteau, de manière, en partie haute de la rampe, a pousser lesdites têtes (7) hors des dents (9) du râteau de manipulation.

17. Véhicule selon la revendication 15 ou la revendication 16, caractérisé en ce qu'un emplacement de stockage (12A) est ménagé sur la plateforme (12) et comprend une paroi tronconique (35), d'axe vertical (36), convergente vers la plateforme (12), la zone de dégagement (22A) de la tête (7) d'un organe de signalisation hors des dents du râteau de manipulation étant placée à proximité dudit axe (36) de la paroi tronconique.

18. Véhicule selon l'une des revendications 11 à 17, caractérisé en ce que chaque râteau de manipulation est susceptible d'être placé à une distance déterminée du sol, et d'être monté oscillant verticalement autour d'une position moyenne correspondant à ladite distance déterminée, étant à cet effet attelé à un dispositif générateur d'oscillations (19,32).

19. Véhicule selon la revendication 18, caractérisé en ce que le dispositif générateur d'oscillations comprend une came (26) attelée en rotation à un organe de déplacement (18), dont est muni le véhicule, et attelée audit râteau de manipulation (10), de manière à l'abaisser et à l'élever alternativement par rapport à ladite position moyenne.

20. Véhicule selon la revendication 18, caractérisé en ce que le dispositif générateur d'oscillations comprend un dispositif (33) de mesure du trajet parcouru, associé à un générateur d'impulsions (32) attelé (30-31) audit râteau de manipulation, de manière à l'abaisser et à l'élever alternativement par rapport à ladite position moyenne selon un pas choisi dudit trajet pour générer les impulsions.

## Patentansprüche

1. Straßenmarkierungselement mit einem Körper (3), der mit einem Griffkopf (7) versehen ist, welcher mit den parallelen Zähnen (9) eines Handhabungsrechens (10) in Eingriff kommen kann, dadurch gekennzeichnet, daß es derart gestaltet ist, daß es mehrere stabile Positionen auf dem Boden (2) einnehmen kann, und daß es mindestens einen weiteren Griffkopf (7) aufweist, wobei die Griffköpfe so angeordnet sind, daß sich unabhängig von der stabilen Position, die das Element bezüglich des Bodens einnimmt, zumindest einer von ihnen in dem oberen Teil des Elements befindet und nach oben gedreht ist.

2. Straßenmarkierungselement nach Anspruch 1, mit einem Körper (3) und einem polyederförmigen Sockel (1) senkrecht zu der Längsachse des Körpers, dadurch gekennzeichnet, daß einer der Griffköpfe (6, 7) in dem gegenüber von dem Sockel (1) befindlichen Ende des Körpers (3) angeordnet ist und die anderen in dem Sockel (1) selbst angeordnet sind.

3. Straßenmarkierungselement nach Anspruch 1 oder 2, dadurch gekennzeichnet, daß jeder Griffkopf (6, 7) derart angeordnet ist, daß er im Innern des Polyeders eingeschrieben ist, den einerseits das gegenüber von dem Sockel (1) befindliche Ende des Körpers (3) des Elements und andererseits die Winkel des Sockels (1) definieren.

4. Straßenmarkierungselement nach einem der Ansprüche 1 bis 3, dadurch gekennzeichnet, daß mindestens einer der Griffköpfe aus einem eigentlichen Kopf (7) und einer Stange (6) mit geringerem Querschnitt als der Kopf (7) besteht, welche den Kopf (7) mit dem Körper (3) oder dem Sockel (1) des Elements verbindet.

5. Straßenmarkierungselement nach einem der Ansprüche 1 bis 4, dadurch gekennzeichnet, daß mindestens einer der Griffköpfe aus einem "Ring" (40) besteht, welcher mit dem Element eine Eingriffsöffnung (41) für einen oder mehrere der Zähne (9) des Rechens (10) begrenzt.

6. Straßenmarkierungselement nach einem der Ansprüche 1 bis 5, dadurch gekennzeichnet, daß mindestens einer der Griffköpfe mit Hilfe von Längslöchern (42) gebildet ist, die in dem Element angeordnet sind, um die Zähne (9) des Rechens (10) aufzunehmen.

7. Straßenmarkierungselement nach einem der Ansprüche 2 bis 6, dadurch gekennzeichnet, daß die Griffköpfe in den Winkeln des Sockels (1) angeordnet sind.

8. Straßenmarkierungselement nach einem der Ansprüche 2 bis 7, dadurch gekennzeichnet, daß die Griffköpfe in den Seiten des Sockels (1) angeordnet sind.

9. Straßenmarkierungselement nach einem der Ansprüche 1 bis 8, dadurch gekennzeichnet, daß es ein entlang seiner Längsachse angeordnetes Loch (43) aufweist, das es ihm ermöglicht, den Zapfen einer Platte aufzunehmen, die eine Markierungsleuchte trägt.

10. Straßenmarkierungselement nach einem der Ansprüche 1 bis 9, dadurch gekennzeichnet, daß es im Querschnitt eine Form mit drei Lappen, d.h. mit drei äquidistanten Armen, aufweist, welche sein Stapeln erleichtern.

11. Straßenmarkierungsfahrzeug zum Aufstellen und Einsammeln von Markierungselementen nach einem der Ansprüche 1 bis 10, dadurch gekennzeichnet, daß es eine bewegliche Plattform (12) aufweist, auf der mindestens ein Halter (14) für Handhabungsrechen (10A, 10B; 10) befestigt ist, wobei ein Halter (15) einen Handhabungsrechen (10) plazieren kann, den er rechts von der beweglichen Plattform (12) trägt, und ein anderer Halter (14) einen Handhabungsrechen (10A, 10B) plazieren kann, den er links von der beweglichen Plattform (12) trägt.

12. Straßenmarkierungsfahrzeug zum Aufstellen und Einsammeln von Markierungselementen nach einem der Ansprüche 1 bis 10, dadurch gekennzeichnet, daß es eine bewegliche Plattform (12) aufweist, auf welcher um eine vertikale Achse (17) schwenkbar ein Halter (21) des Handhabungsrechens derart gelagert ist, daß der Handhabungsrechen (10A, 10B) mittels eines Schwenkens des Halters um die vertikale Achse (17) rechts oder links von der Plattform (12) selektiv plaziert werden kann.

13. Fahrzeug nach Anspruch 11 oder 12, dadurch gekennzeichnet, daß der Handhabungsrechen (10) Zähne (9) aufweist, die in mindestens zwei parallelen Ebenen enthalten sind, deren Höhe bei der einen (10A) der Zahngruppen (9) im wesentlichen der Höhe des Griffkopfes (6, 7) bei "aufgerichteter" Stellung des Markierungselements und für die andere Gruppe (10B) im wesentlichen der Höhe des Griffkopfes (6, 7) bei umgeworfener Stellung des Markierungselements entspricht.

14. Fahrzeug nach einem der Ansprüche 11 bis 13, dadurch gekennzeichnet, daß ein Handhabungsrechenhalter eine Rampe (21) zum Einstellen der Höhe des Handhabungsrechens (10A, 10B), einen entlang der Rampe gleitend gelagerten Schieber (23) sowie eine Vorrichtung (37) zum Einstellen des Gleitens des Schiebers aufweist, wobei der Handhabungssrechen auf dem Schieber befestigt ist.

15. Fahrzeug nach Anspruch 14, dadurch gekennzeichnet, daß die Führungselemente (24) der Rampe einen ersten Teil aufweisen, der sich zwischen dem unteren Teil (22B) und einem vorbestimmten Ort (HC) der Rampe befindet, mit einer im wesentlichen konstanten bestimmten Ausrichtung, welche die Horizontalausrichtung der Zähne (9) des Rechens aufrechterhält, und der am oberen Teil (22A) der Rampe durch einen zweiten Teil verlängert ist, dessen von der bestimmten Ausrichtung unterschiedliche Ausrichtung eine Neigung der Zähne des Handhabungsrechens bezüglich der Horizontalen und das anschließende Herausnehmen der Handhabungsstange (6) des Markierungselements aus den Zähnen (9) des Handhabungsrechens bewirkt.

16. Fahrzeug nach Anspruch 14, dadurch gekennzeichnet, daß der Halter einen Anschlag (25) aufweist, der so angeordnet ist, daß er mit den Köpfen (7) der ggfs. durch den Rechen getragenen Markierungselemente derart zusammenwirkt, daß er im oberen Teil der Rampe die Köpfe (7) aus den Zähnen (9) des Handhabungsrechens schiebt.

17. Fahrzeug nach Anspruch 15 oder 16, dadurch gekennzeichnet, daß ein Lagerungsort (12A) auf der Plattform (12) eingearbeitet ist und eine kegelstumpfförmige Wand (35) mit vertikaler Achse aufweist, die sich zu der Plattform (12) hin verjüngt, wobei sich der Ausladebereich (22A) des Kopfes (7) eines Markierungselements aus den Zähnen des Handhabungsrechens in der Nähe der Achse (36) der kegelstumpfförmigen Wand befindet.

18. Fahrzeug nach einem der Ansprüche 11 bis 17, dadurch gekennzeichnet, daß jeder Handhabungsrechen in einer bestimmten Entfernung vom Boden plaziert und um eine mittlere Position, die der bestimmten Entfernung entspricht, vertikal schwingend gelagert werden kann, wobei er hierfür an eine Schwingungserzeugungsvorrichtung (19, 32) angekuppelt ist.

19. Fahrzeug nach Anspruch 18, dadurch gekennzeichnet, daß die Schwingungserzeugungsvorrichtung einen Nocken (26) aufweist, der an ein Verschiebeelement (18) drehbar angekuppelt ist, mit dem das Fahrzeug ausgestattet ist, und an den Handhabungsrechen (10) derart angekuppelt ist, daß er bezüglich der mittleren Position abwechselnd abgesenkt und angehoben wird.

20. Fahrzeug nach Anspruch 18, dadurch gekennzeichnet, daß die Schwingungserzeugungsvorrichtung eine Vorrichtung (33) zum Messen des zurückgelegten Wegs aufweist, die einem an den Handhabungsrechen angekuppelten Impulsgenerator (32) zugeordnet ist, um ihn bezüglich der mittleren Position um eine ausgewählte Schrittweite des Wegs abwechselnd abzusenken und anzuheben.

## Claims

1. Road marker element of the type comprising a body (3) having a gripping head (7) able to bear against the parallel teeth (9) of a handling rake (10), characterized in that it is designed so as to occupy several stable positions on the ground (2) and in that it has at least one other gripping head (7), said gripping heads being arranged in such a way that at least one of them is in the upper part of the element and turned upwards, no matter what the stable position occupied by the element with respect to the ground.

2. Road marker element according to claim 1, comprising a body (3) and a polyhedral base (1) perpendicular to the longitudinal axis of the body, characterized in that the gripping heads (6, 7) are arranged so that one of them is located in the end of the body (3) opposite to the base (1) and the others are located in the actual base (1).

3. Road marker element according to claim 1 or 2, characterized in that each gripping head (6, 7) is arranged so as to be inscribed within the polyhedron defining on the one hand the end of the body (3) of the element opposite to the base (1) and on the other the angles of the base (1).

4. Road marker element according to one of the claims 1 to 3, characterized in that at least one of the gripping heads is constituted by an actual head (7) and by a rod (6) having a smaller cross-section than the head (7) and which connects the head (7) to the body (3) or to the base (1) of the element.

5. Road marker element according to one of the claims 1 to 4, characterized in that at least one of the gripping heads is constituted by a "ring" (40) defining with the element an opening (41) for the engagement of one or more teeth (9) of the rake (10).

6. Road marker element according to one of the claims 1 to 5, characterized in that at least one of the gripping heads is implemented by means of orifices (42) made in the element for receiving the teeth (9) of the rake (10).

7. Road marker element according to one of the claims 2 to 6, characterized in that the gripping heads are arranged in the angles of the base (1).

8. Road marker element according to one of the claims 2 to 7, characterized in that the gripping heads are arranged in the sides of the base (1).

9. Road marker element according to one of the claims 1 to 8, characterized in that it has a hole (43) located along its longitudinal axis enabling it to receive the pin of a plate supporting a signal light.

10. Road marker element according to one of the claims 1 to 9, characterized in that it has, in cross-section, a trilobate shape, i.e. having three equidistant branches, which facilitates the stacking thereof.

11. Road marker vehicle for the putting into place and removal of marker elements according to one of the claims 1 to 10, characterized in that it has a mobile platform (12) on which is mounted at least one support (14) of handling rakes (10A, 10B; 10), a support (15) being able to place a handling rake (10) which it supports to the right of said mobile platform (12), another support (14) being able to place a handling rake (10A, 10B) which it supports to the left of the mobile platform (12).

12. Road marker vehicle for the putting in place and removal of marker elements according to one of the claims 1 to 10, characterized in that it has a mobile platform (12) on which is mounted in pivoting manner about a vertical axis (17) a support (21) for the said handling rake, so that the handling rake (10A, 10B) can be selectively placed, by means of a pivoting of the support about said vertical axis (17), to the right or left of said platform (12).

13. Vehicle according to claim 11 or 12, characterized in that the handling rake (10) has teeth (9) contained in at least two parallel planes, whose height corresponds substantially, for one (10A) of the groups of teeth (9), to the height of the gripping head (6, 7) in the "erected" position of the marker element and, for the other group (10B), to the height of the gripping head (6, 7) in the inverse position of the marker element.

14. Vehicle according to one of the claims 11 to 13, characterized in that a handling rake support comprises a ramp (21) for regulating the height of said handling rake (10A, 10B), a slide (23), which is mounted in sliding manner along said ramp and a device (37) for regulating the sliding of said slide, the handling rake being mounted on the slide.

15. Vehicle according to claim 14, characterized in that the ramp guidance elements (24) have a first portion, located between the bottom portion (22B) and a given ramp location (HC), having a substantially constant, given orientation maintaining the horizontality of the rake teeth (9), extended in the top portion (22A) of the ramp by a second portion, whose orientation, differing from said given orientation, brings about an inclination of the handling rake teeth with respect to the horizontal and the subsequent discharge of the handling rod (6) of the marker element from the handling rake teeth (9).

16. Vehicle according to claim 14, characterized in that the support has an abutment (25) arranged so as to interfere with the heads (7) of the marker elements, optionally supported by the rake, in such a way that, in the upper portion of the ramp, said heads (7) are pushed out of the handling rake teeth (9).

17. Vehicle according to claim 15 or 16, characterized in that a storage location (12A) is provided on the platform (12) and has a truncated cone-shaped wall (35), with a vertical axis (36), converging towards the platform (12), the freeing area (22A) of the head (7) of a marker element from the handling rake teeth being placed in the vicinity of said axis (36) of the truncated cone-shaped wall.

18. Vehicle according to one of the claims 11 to 17, characterized in that each handling rake can be placed at a given distance from the ground and can be mounted so as to vertically oscillate about a mean position corresponding to said given distance and for this purpose is coupled to an oscillation generating device (19, 32).

19. Vehicle according to claim 18, characterized in that the oscillation generating device comprises a cam (26) coupled in rotation to a displacement member (18), which is provided on said vehicle, and coupled to said handling rake (10), so as to alternately lower and raise it with respect to said mean position.

20. Vehicle according to claim 18, characterized in that the oscillation generating device comprises a mechanism (33) for measuring the path covered, associated with a pulse generator (32) coupled (31-31) to said handling rake, so as to alternately lower and raise it with respect to said mean position in accordance with a chosen spacing from said path for generating pulses.
